# EUROPÄISCHE PATENTSCHRIFT

(11) **EP 0 081 003 B1**
(45) Veröffentlichungstag und Bekanntmachung des Hinweises auf die Patenterteilung: **16.04.1986**
(21) Anmeldenummer: 81110211.0
(22) Anmeldetag: 07.12.1981
(51) Int. Cl.: B63B 35/82, B63H 9/08

(54) **Segelvorrichtung**
Sail arrangement
Arrangement de voile

(43) Veröffentlichungstag der Anmeldung: 15.06.1983
(73) Patentinhaber: Aquata Surfboard Division GmbH & Co, D-13597 Berlin (DE)
(72) Erfinder: Hose, Lorenz, D-1 Berlin 20 (DE)
(74) Vertreter: Göbel, Matthias, Dipl.-Ing.

## Beschreibung

Die Erfindung betrifft eine Segelvorrichtung, insbesondere Surfbrett, dessen Segel durch einen beweglich am freien Ende einer Stützstange angeordneten Mast gehalten ist und bei der die Stützstange schwenk- und drehbar mit dem Gleitkörper verbunden ist (PCT-Patentanmeldung WO 82/03 053, Priorität 11.03.1981, FR ; veröffentlicht am 16.09.82).

Bei einer Vorrichtung der vorgenannten Art sind der Mast und die Stützstange drehbar miteinander verbunden, wodurch das Segel in verschiedenen Drehstellungen gegenüber der Stützstange gebracht werden und durch Schwenken und Drehen der Stützstange verschiedene Neigungen zum Gleitkörper einnehmen kann. Von Nachteil hat sich bei dieser Vorrichtung gezeigt, daß der Benutzer manuell mit großem Kraftaufwand Mast, Segel und die Stützstange in den verschiedenen Stellungen permanent zu halten hat.

Es ist Aufgabe der Erfindung die Verstellbarkeit des Segels zum Gleitkörper zu vergrößern und das Segel in den Stellungen zu fixieren.

Erfindungsgemäß hat diese Aufgabe dadurch eine Lösung gefunden, daß der Mast drehbar auf einem kippbeweglich mit der Stützstange verbundenen Gelenkbolzen an der Stützstange gehalten ist und mittels freigebbarer Rastmittel oder Schnurzügen in der aufrechten Stellung und den Schwenk- und Kippstellungen feststellbar ist. Hierdurch ist erreicht, daß bei quer oder schräg zur Wasserfläche gehaltenem Mast Gleitphasen des Surfbretts auf der Wasserfläche möglich sind, während bei zur Wasserfläche angenäherten parallelen Halterung des Mastes Flugphasen in der Art eines Drachens über lange Strecken direkt erfolgen können. Dabei ist der Mast zur Stützstange durch den Gelenkbolzen beliebig beweglich jedoch in den Arbeitsstellungen ohne Kraftaufwand des Benutzers am Mast fixierbar.

Schließlich ist zur vereinfachten Handhabung der Segelvorrichtung noch vorgesehen, die Stützstange am Gleitkörper mittels auslösbaren Rasten festzulegen. Als Rasten können dabei eine Halteklammer, ein Klinkentrieb od. dgl. dienen.

Die Erfindung ist anhand eines Ausführungsbeispiels in der Zeichnung erläutert. Es zeigen :
Figur 1 ein Surfbrett mit einem in der aufrechten Stellung am Gleitkörper fixierten Mast in Seitenansicht,
Figur 2 ein Surfbrett der Fig. 1 mit abgeschwenktem Mast, perspektivisch,
Figur 3 ein Teilstück von Stützstange und Mast vergrößert und
Figur 4 ein Teilstück von Stützstange und Mast gemäß einer anderen Ausbildung vergrößert.

In den Figuren ist mit 1 der Gleitkörper eines Surfbretts bezeichnet, auf dessen Oberseite eine Stützstange 2 mittels eines kippbeweglichen und drehbaren Fußteils 3 aufgebracht ist. Erfindungsgemäß ist nahe dem freien Ende der Stützstange 2 durch eine Bohrung 4 ein schwenk- und kippbarer Gelenkbolzen 5 geschoben, der einen Mast 6 drehbar hält (Fig. 3). Der Mast hält gemeinsam mit einer einfachen oder doppelten Haltevorrichtung 7, insbesondere Spreizholme 7' bzw. 7", ein Segel 8. In der Stellung der Fig. 1 ist der Mast 6 mit seinem unteren Ende durch einen Schnurzug 9 an der Stützstange 2 festgelegt und somit an Schwenk- und Kippbewegungen gehindert. Mittels des so gehaltenen Mastes 6 sind Gleitphasen einfach möglich. Der Gleitkörper 1 kann beliebig, z. B. in der Art eines Surfbrettes gebildet oder als Wasserski ausgeführt sein. Außerdem sind weitere Gleitkörper, wie eine rautenförmige Platte, denkbar.

In Fig. 2 ist die Segelvorrichtung als Fluggerät dargestellt. Hierzu ist der Mast 6 um den Gelenkbolzen 5 abgeschwenkt. Das Abschwenken des Mastes erfolgt nach Lösen des Schnurzuges 9 durch Aufbringen eines Drehmoments an der Haltevorrichtung 7 am Spreizholm 7'. Durch Anheben oder Absenken der Haltevorrichtung 7 ist das Segel 8 den Flugwünschen entsprechend angepaßt. Hierbei bewegt sich der Gelenkbolzen 5 in einer konischen Erweiterung 4' der Bohrung 4. Zweckmäßig ist die Stützstange 2 in der gezeigten Stellung mit dem Gleitkörper durch lösbare Rasten fest verbunden. Durch Zurückschwenken des Mastes 6 in die aufrechte Stellung und Festlegung desselben an der Stützstange 2, kann dieser ebenso wie das Segel 8 erneut die Stellung der Fig. 1 zu Gleitphasen einnehmen.

In Fig. 4 ist der Gelenkbolzen 5 durch ein Gummigelenk 10 ersetzt, das durch einen Gewindebolzen 11 an der Stützstange 2 gehalten ist. Eine zwischen der Stützstange 2 und dem Gummigelenk 10 eingebrachte Gleitplatte 12 erleichtert die Abschwenkung des Mastes 6 durch Abbiegen des Gummigelenks 10. Bei nachgebender Halterung des Mastes 6 erfolgen selbsttätige Rückstellungen des Mastes 6 unter dem Einfluß von beim Abschwenken im Gummigelenk erzeugten Vorspannungen.

## Patentansprüche

1. Segelvorrichtung, insbesondere Surfbrett, dessen Segel durch einen beweglich am freien Ende einer Stützstange angeordneten Mast gehalten ist und bei der die Stützstange schwenk-und drehbar mit dem Gleitkörper verbunden ist, dadurch gekennzeichnet, daß der Mast (6) drehbar auf einem kippbeweglich mit der Stützstange (2) verbundenen Gelenkbolzen (5) an der Stützstange (2) gehalten ist und mittels freigebbaren Rastmitteln oder Schnurzügen (9) in der aufrechten Stellung und den Schwenk- und Kippstellungen feststellbar ist.

2. Segelvorrichtung nach Patentanspruch 1, dadurch gekennzeichnet, daß die Stützstange (2) am Gleitkörper (1) mittels auslösbaren Rasten festlegbar ist.

3. Segelvorrichtung nach Anspruch 2, dadurch gekennzeichnet, daß die Rasten durch eine Halteklammer gebildet sind.

4. Segelvorrichtung nach Patentanspruch 2, dadurch gekennzeichnet, daß die Rasten durch einen Klinkentrieb gebildet sind.

## Claims

1. A sailing device, more particularly a surfing board, the sail of which is being held by a mast which is movably attached to the free end of a supporting post, and wherein said supporting post is tiltably and rotatably connected and mounted to the surfing body, characterized in that the mast (6) is rotatably mounted on said support post (2) by means of an articulation bolt (5), which bolt (5) is pivotably or tiltably connected to said supporting post (2) and is adapted to be locked in its upright position and in its pivoted and tilted positions by means of releasable detent means or counterweight fittings (9).

2. A sailing device according to patent claim 1, characterized in that said supporting post (2) is adapted to be locked on the surfing body (1) by releasable detent means.

3. A sailing device according to claim 2, characterized in that said detent means are constituted and formed by a locking clamp or clip.

4. A sailing device according to patent claim 2, characterized in that said detent means are constituted and formed by ratchet means.

## Revendications

1. Dispositif voilier, notamment une planche surf, dont la voile est tenue moyennant un mât qui est monté de façon mobile au libre bout d'une tige de support, ladite tige de support étant attachée au corps de la planche de façon pivotante et tournante, caractérisé en ce que le mât (6) est tenu à la tige de support (2) de façon tournante ou rotative sur un tourillon d'articulation (5) qui est monté à ladite tige de support (2) de façon pivotante et basculante et que ledit mât (6) est susceptible à être arrêté en sa position droite aussi bien que dans ses positions pivotées et basculées, moyennant des dispositifs d'arrêt ou des suspensions à contre-poids (9) qui sont déclenchables.

2. Dispositif voilier selon la revendication 1, caractérisé en ce que la tige de support (2) peut être arrêtée au corps de planche (1) moyennant des dispositifs d'arrêt déclenchables.

3. Dispositif voilier selon la revendication 2, caractérisé en ce que les dispositifs d'arrêt sont formés et constitués par un crampon de retenue.

4. Dispositif voilier selon la revendication 2, caractérisé en ce que les dispositifs d'arrêt sont formés et constitués par un dispositif à cliquets.
